# EUROPÄISCHE PATENTSCHRIFT

(11) **EP 2 814 745 B1**
(45) Veröffentlichungstag und Bekanntmachung des Hinweises auf die Patenterteilung: **05.04.2017**
(21) Anmeldenummer: 13703333.8
(22) Anmeldetag: 07.02.2013
(51) Int. Cl.: B65D 19/32

(54) **MEHRTEILIGE TRANSPORTPALETTE**
MULTIPART TRANSPORT PALLET
PALETTE DE TRANSPORT EN PLUSIEURS PARTIES

(30) Priorität: 17.02.2012 DE 102012003207
(43) Veröffentlichungstag der Anmeldung: 24.12.2014
(73) Patentinhaber: Schoeller Allibert GmbH, 19057 Schwerin (DE)
(72) Erfinder: LORENZ, Reinhard, 49843 Uelsen (DE); HUIZINGH, Jan Abraham, NL-9541 AH Vlagtwedde (NL); VINKE, Jan, 7881 XA Emmer-compascuum (NL)
(74) Vertreter: Bockhorni & Kollegen
(86) Internationale Anmeldenummer: PCT/EP2013/000371
(87) Internationale Veröffentlichungsnummer: WO 2013/120595

(56) Entgegenhaltungen:
- WO-A2-2012/008832
- DE-A1-102008 047 856
- US-A- 3 738 390
- US-A- 4 062 300
- US-A- 5 413 052
- US-A- 5 603 266
- US-A1- 2008 236 454

## Beschreibung

Die Erfindung betrifft eine Transportpalette aus Kunststoff gemäß dem Oberbegriff des Patentanspruches 1.

Transportpaletten aus Kunststoff werden allgemein für den Transport von Stapelgütern und dergleichen verwendet. Diese Transportpaletten können in unterschiedlichen Größen vorliegen, wobei jedoch allerdings aufgrund Normung die Abmessungen in sogenannten Euro-Paletten vorgegeben sind. Dies ist aus Gründen der Transportvereinfachung vorgesehen, so dass auch Transportpaletten unterschiedlicher Hersteller ohne Weiteres kompatibel mit anderen Paletten verwendet werden können.

Transportpaletten aus Kunststoff sind häufig zweiteilig aufgebaut und weisen eine Deckplatte auf, die die eigentliche Tragfläche für die aufzunehmenden Güter bildet, sowie einen Bodenteil, welcher die Aufstandsfläche der Transportpalette bildet. Die Deckplatte und das Bodenteil sind durch mehrere Stützelemente über den Umfang aber auch in mittleren Bereichen der Palette miteinander verbunden, wobei die Stützelemente entweder separat ausgebildet und/oder an der Deckplatte oder dem Bodenteil ausgebildet sind. Zur Bildung der Palette werden die einzelnen Teile der Palette, also Deckplatte und Bodenleiste mit den Stützelementen durch Verschweißung oder Verklebung fest verbunden. Es gibt aber auch Paletten, bei denen die Deckplatte mit der Bodenleiste durch Rastglieder fest verrastet ist (DE 10 2006 027 451 A1), um einen Verbund zwischen der Deckplatte und dem Bodenteil zur Bildung der Transportpalette zu erzielen. Derartige Rastverbindungen, die üblicherweise aus mehreren Rastnasen und komplementären Rastausnehmungen gebildet sind, haben toleranzbedingt eine gewisse Flexibilität, wodurch in gewissem Maße Beschädigungen der Palette im Bereich der Stützfüße gegenüber seitlichen Kollisionskräften vermieden werden können, wie sie beispielsweise bei einer Handhabung der Palette mit einem Gabelstapler entstehen können. Bei übergroßen Belastungen können die Rastnasen ausreißen, was zu einer Zerstörung der Stützgliedelemente führen kann, was im einfachsten Falle einen Neueinbau eines Stützfußes erfordert, jedoch auch zu Beschädigungen der mit den Rastnasen ausgebildeten Eingriffsglieder führen kann, so dass aufwendige Reparaturarbeiten erforderlich sind.

Schließlich sind auch Paletten bekannt, bei denen die Deckplatte mit der Bodenleiste durch Bajonettbolzen fest verbunden ist (DE 10 2008 047 856 A1), womit sich ein stabiler Verbund erreichen lässt. Bei übergroßen Belastungen bei Handhabung der Paletten mittels Gabelstapler unter schwerer Last kann die Palette, insbesondere im Bereich der Stützglieder, beschädigt werden.

Die Handhabung der Paletten, insbesondere der mit Gütern geladenen Paletten, erfolgt zumeist über Gabelstapler oder dergleichen Hubelemente. Hierzu sind die Paletten umlaufend mit entsprechenden Öffnungen für den Eingriff der Gabelzinken von Gabelstaplern bzw. anderen Eingriffselementen versehen, wobei üblicherweise die benachbarten Stützelemente zwischen sich diese Eingriffsöffnungen für die Gabelzinken und dergleichen bilden.

Zunehmend werden für den Transport solcher Paletten spezielle Hubwägen verwendet, bei denen es sich auch um Gabelstapler handelt, die aber mit einem zusätzlichen höhenverstellbaren Masthubelement versehen sind. Diese Hubwägen weisen im unteren Bereich ein Radarmhubelement auf, welches getrennt vom darüberliegenden Masthubelement ist. Mit diesen Hubwägen verbessern sich Stapelarbeiten und es vereinfacht sich beispielsweise das Abnehmen von Halbpaletten von Euro-Paletten. Derartige Hubwägen mit getrenntem Radarmhub und Masthub werden beispielsweise von der Firma Jungheinreich hergestellt, sind jedoch auch über andere Hersteller verfügbar.

Bei unsachgemäßem Gebrauch derartiger Gabelstapler kann es aber dazu kommen, dass bei Eingriff sowohl des Radarmhubelements in der Eingriffsöffnung wie auch des Masthubelements in der Eingriffsöffnung beim Auseinanderfahren der Hubelemente die Deckplatte gegenüber dem Bodenteil verspannt wird, was zu einer Deformation der Palette und sogar zu einem Abtrennen der Deckplatte vom Bodenteil durch Abreißen im Bereich der Stützelemente führen kann.

In Zusammenhang mit Paletten mit Stützfüßen und an den Stützfüßen angeordneten Kufen ist es bereits bekannt, Sollbruchstellen vorzusehen, um Beschädigungen der Palette bei einer Hantierung mit dem Gabelstapler zu vermeiden. Erreicht wird dies dadurch, dass die Stützfüße hülsenförmig ausgebildet sind, an deren oberen Ende, welche der Deckplatte der Palette zugewandt ist, ein mit der Deckplatte vorzugsweise verklebtes Raststück verwendet wird, das mit seitlich abstehenden Rastnasen in entsprechende Rastausnehmungen an der Innenwand des hülsenförmigen Stützfußes eingreift. Dadurch soll eine gewisse Flexibilisierung der Tragfüße gegenüber seitlichen Kollisionskräften erreicht werden, wobei die Rastverbindung bei extremen Kollisionen auch als Sollbruchstelle wirken kann. Das heißt, das Raststück kann sich dann von den Stützfüßen lösen, so dass dann bedarfsweise ein neuer Stützfuß eingesetzt werden kann. Das heißt, die Verrastung kann bei großen Kräften ausgehebelt werden, wenn etwa eine falsche Hantierung über einen Gabelstapler erfolgt, so dass die Verrastung gelöst wird.

Des Weiteren ist aus US 4 062 300 A eine Transportpalette bekannt, deren Deckplatte und Bodenteil durch federbelastete Verschlussbolzen miteinander verbunden sind, wobei die Verschlussbolzen jeweils mit einer Sollbruchstelle ausgebildet sind. Diese Palette weist alle Merkmale des Oberbegriffs des Anspruchs 1 auf.

Im Übrigen ist es bei aus einzelnen Bauelementen aufgebauten Paletten bekannt, Bajonettbolzen als Verbindungsglieder zu verwenden, wie etwa für die Befestigung austauschbarer Stützkufen ans Stützfüßen gemäß DE 10 2008 047 856 A1.

Aufgabe der Erfindung ist es, eine Transportpalette zu schaffen, welche einfach und robust aufgebaut ist und bei unsachgemäßem Gebrauch derartiger Hubwägen in sicherer Weise Deformationen, Verformungen und Zerstörungen an der Palette vermeidet.

Diese Aufgabe wird erfindungsgemäß durch die im kennzeichnenden Teil des Anspruches 1 enthaltenen Merkmale gelöst, wobei zwecksmäßige Weiterbildungen der Erfindung durch die in den Unteransprüchen enthaltenen Merkmale gekennzeichnet sind.

Nach Maßgabe der Erfindung ist die Deckplatte mit dem Bodenteil durch gesonderte Verschlusselemente, nämlich Verschlussbolzen, miteinander verbunden, von denen jedes zweckmäßigerweise in einem Stützelement angeordnet und als Spannelement mit einer Sollbruchstelle versehen ist. Bei einem unsachgemäßem Gebrauch von Gabelstaplern, insbesondere solchen mit zwei zueinander verfahrbaren Hubelementen, würde es bei einer entsprechenden Verspannung der Bauteile der Palette, also Deckplatte, Bodenteile und der Stützelemente zu einem Abreißen der Verschlusselemente und deren Zerstörung kommen, ohne dass hierdurch die übrigen Bauteile der Palette beschädigt werden. Dadurch können die Palettenelemente ohne Weiteres neu verwendet werden, indem die Deckplatte mit der Bodenplatte durch neue Verschlusselemente verbunden wird.

Zweckmäßigerweise ist jedes Verschlusselement als Spannelement ausgebildet, welches die Deckplatte und das Bodenteil durch Verspannung fest miteinander verbindet. Insbesondere ist das Verschlusselement als Bayonett-Verschlussteil ausgebildet, wodurch sich eine einfache Befestigung der Palettenelemente ergibt und es brauchen lediglich die Bayonett-Bolzen in die entsprechenden Aufnahmen eingesetzt und verdreht zu werden, so dass die Deckplatte und die Bodenplatte miteinander verspannt werden und damit ein stabiler Verbund der Palette erzielt wird.

Hierbei ist es zweckmäßig, dass jedes der die Deckplatte und das Bodenteil auf Abstand zueinander haltenden und miteinander verbindenden Stützelemente mit mindestens einem Verschlusselement ausgebildet ist.

Alternativ zum Bayonett-Verschluss kann das Verschlusselement auch als Bolzen mit einem Schraubgewinde ausgebildet sein, welches in eine entsprechende Schraubgewindeöffnung an der Deckplatte einschraubbar ist.

Die Verschlussbolzen werden von unten her, also von der Unterseite der Bodenleiste nach oben hin eingeführt. Zweckmäßigerweise ist hier der Bolzen mit einer Aufweitung ausgebildet, so dass ein Bolzenabschnitt mit einem gegenüber dem Bolzendurchmesser vergrößertem Durchmesser gebildet wird, wobei am gegenüberliegenden Bolzenende der Bayonett-Verschluss oder der Schraubverschluss vorgesehen ist. Dadurch ergibt sich ein entsprechender Anschlag bei Betätigung des Bayonett-Verschlusses oder Schraubgewindes, um die Verspannung zwischen den Bauelementen zur Bildung der Palette herbeizuführen.

Zweckmäßigerweise sind die Verschlusselemente aus Kunststoff ausgebildet und zwar bolzenartig, wobei die Bolzen wiederum vorzugsweise hohl ausgebildet sind. Die Sollbruchstelle kann in einfacher Weise beispielsweise durch eine umlaufende Nut, insbesondere eine V-förmige Einkerbung gebildet sein. Insbesondere durch die Tiefe der Nut und die dadurch bedingte Materialschwächung des Verschlusselements bzw. der Wanddicke des bevorzugt als Hohlbolzen ausgebildeten Verschlusselements lässt sich mit einfachen Maßnahmen die Sensibilität der Sollbruchstellung festlegen, d. h. bestimmen, ab welcher eingeleiteter Kraft es zum Sollbruch der Verschlusselemente kommt. Allerdings ist die Ausbildung der Sollbruchstelle als Nut bzw. Einkerbung nicht zwingend, vielmehr kann die Sollbruchstelle auch anders ausgestaltet sein, etwa dadurch, dass über den Umfang beabstandete Öffnungen oder dergleichen Perforationen bzw. Materialschwächungen vorgesehen sind. Zweckmäßigerweise sind an dem Bayonett-Verschluss oder dem Schraubgewinde gegenüberliegende Enden des Bolzens Eingriffselemente für ein Drehwerkzeug vorgesehen, so dass in einfacher Weise mit einem geeigneten Werkzeug die Bolzen eingeschraubt werden können. Hierzu ist es zweckmäßig, dass der aufgeweitete Bolzenabschnitt eine Innenwand und Außenwand aufweist, die zwischen sich eine Ringkammer begrenzen, wobei innerhalb der Ringkammer beabstandete Rippen innerhalb von Radialstegen vorgegeben sind, welche die Innenwand mit der Außenwand verbinden und entsprechende Anschlagflächen für den Eingriff des Drehwerkzeugs zum Verdrehen des Bolzens für den Aufbau der Verspannung bilden. Nachfolgend wird ein Ausführungsbeispiel der Erfindung anhand der Zeichnung beschrieben. Darin zeigen
- Figur 1: einen Eckteil einer Transportpalette in aufgelöster Darstellung mit einem gelösten Verschlusselement,
- Figur 2: eine Ansicht durch einen Teil der in Figur 1 dargestellten Palette zur besseren Darstellung des Verschlusselements in seiner Verschlussstellung sowie
- Figur 3: eine Schnittansicht durch einen Teil der Transportpalette zur Darstellung des Stützelements und des Verschlusselements in seiner Spannstellung.
- Fig. 4.: eine vergrößerte Ansicht des Bajonett-Verschlussteils mit zwei gegenüberliegend angeordneten schraubgewindeartigen Abschnitten sowie
- Fig. 5: eine vergrößerte Darstellung des Kopfteils einer weiteren Ausführungsform eines Bajonett-Bolzens mit seinem unteren aufgeweiteten Kopfteil.

Figur 1 zeigt eine Transportpalette in einer aufgelösten Darstellung und zwar lediglich einen Eckabschnitt einer Transportpalette aus Kunststoff, die in üblicher Weise durch Spritzgießen, Extrusionen oder dergleichen hergestellt ist. Hierbei ist mit 1 die Deckplatte bezeichnet, welche mit ihrer oberen Hauptfläche die Tragfläche 2 der Transportpalette bildet. Unterhalb der Deckplatte 1 befindet sich das Bodenteil 3 der Palette, welche hier durch parallel und senkrecht zueinander verlaufende Kufen 4 gebildet ist, welche die Aufstandsflächen für das Bodenteil 3 bilden.

Die obere Deckplatte 1 und das darunter liegende Bodenteil 3 sind mit Abstand zueinander angeordnet und zwar vermittels allgemein mit 5 bezeichneten Stützelementen, die in unterschiedlicher Bauart und Bauweise vorliegen können. Im dargestellten Ausführungsbeispiel sind die Stützelemente 5 durch an der Unterseite der Deckplatte 1 angeformte, nach unten vorstehende und umlaufend ausgebildete Stützelementabschnitte 5a, durch an der Oberseite des Bodenteils 3 angeformte und nach oben gerichtete Stützelementabschnitte 5b, die ebenfalls umlaufend ausgebildet sind, und durch eine außen darüber gesetzte Stützhülse 5c gebildet. Der untere Stützelementabschnitt 5b weist eine Innenwand 6 und eine Außenwand 7 auf, die voneinander beabstandet sind, und in zusammengesetzter Stellung liegt die Hülse 5c auf der Außenwand 7. Der an der oberen Deckplatte 1 angeformte Stützelementabschnitt 5a liegt auf der Innenwand 6 auf und die obere Stirnseite 8 der Hülse 5c liegt an einer oberen Schulter 9 der Deckplatte 1 an, so dass sich ein stabiler Stützverbund ergibt.

Figur 1 zeigt auch ein Verschlusselement 11, welches hier durch einen Bolzen 12 gebildet ist, der an seinem unteren freien Ende ringförmig aufgeweitet ist und einen Bolzenabschnitt 13 mit einem größerem Durchmesser als der Bolzen 12 bildet. Am gegenüberliegenden Ende des im Übrigen hohl ausgebildeten und aus Kunststoff hergestellten Bolzens 12 befindet sich ein Bayonett-Verschlussteil 14, welches hier durch zwei gegenüberliegend angeordnete, sich über ein Teilumfang des Bolzens erstreckende und nach außen vorstehende Schraubgewindeabschnitte 15 gebildet ist, von denen jedoch nur ein Schraubgewindeabschnitt 15 in Figur 1 dargestellt ist. Der nicht dargestellte liegt exakt auf der gegenüberliegenden Seite des Verschlussbolzens, die in dieser Figurendarstellung nicht ersichtlich ist.

Figur 2 zeigt das bolzenartige Verschlusselement 11 in montierter Stellung. Hierzu ist der Bolzen 12 von der Unterseite des Bodenteils 3 her in den Stützfuß eingeführt, den er zweckmäßigerweise vollständig durchgreift, was aber nicht zwingend ist. Der Bolzen ist nach Figur 2 in eine im Inneren des Stützelementabschnitts 5b ausgeformte Hülse 17 eingeführt, die gemäß Figur 2 über Radialstege 18 mit der Innenwand 6 des Stützelementabschnitts 5b verbunden ist. Der Bolzen erstreckt sich durch die Hülse 5c nach oben in eine hülsenartige Aufnahmeöffnung 19 der oberen Deckplatte bzw. des Stützelementabschnitts 5a, wobei die Öffnung auch an der Tragfläche 2 der Deckplatte 1 in Figur 1 ersichtlich ist. In der Öffnung 19 sind komplementär zum Bayonett-Verschlussteil 11 angeordnete Schultern 21 vorgesehen, die sich nur über einen Teilumfang der Öffnung 19 erstrecken und mit den Bayonett-Verschlussteil 11 bzw. den beiden hier beschriebenen Schraubgewindeabschnitten 15 den eigentlichen Bayonett-Verschluss bilden.

Da sowohl die Schraubabschnitte 15 des Bayonett-Verschlussteils 14 wie auch die damit zusammenwirkenden Gegenschultern 21 mit derartigem Abstand zueinander angeordnet sind, dass sich der Bolzen mit dem Bayonett-Verschlussteil 14 durchführen lässt, braucht nach dem Einführen des Verschlussbolzens 12 dieses lediglich gedreht zu werden, so dass sich die Bayonett-Flächen miteinander verspannen.

Da der kopfseitig am Verschlussbolzen 12 ausgebildete Bolzenabschnitt 13 zudem an einer Gegenschulter 23 in einer Öffnung 24 des Bodenteils 3 anliegt, kommt es mit zunehmender Verdrehung des Bolzens 12 zu einer entsprechenden Verspannung und damit zu einem festen Verbund der oberen Deckplatte 1 mit dem unteren Bodenteil 3.

Wie sehr deutlich aus den Figuren ersichtlich ist, ist der hohl ausgebildete Bolzen 12 mit einer Sollbruchstelle 25 ausgebildet, die geeignet ausgebildet ist, hier durch eine V-förmige, nutartige umlaufende Einkerbung gebildet ist. Insbesondere durch die Tiefe der Einkerbung und die dadurch bedingte Materialschwächung des Bayonett-Bolzens wird die Bruchkraft an der Sollbruchstelle bestimmt, so dass eine entsprechende Einstellung möglich ist, ab welcher Kraft zwischen Deckplatte und Bodenteil der vorgesehene Sollbruch eintritt. Nach Figur 2 und 3 ist die Sollbruchstelle zweckmäßig am oberen Ende des Bolzens 12 ausgebildet, insbesondere an der Deckplatte bzw. knapp unterhalb des Bajonettelementes 15.

Im dargestellten Ausführungsbeispiel weist jedes Stützelement 5 mindestens eine Aufnahme für ein bolzenartiges Verschlusselement 11 auf. Wahlweise können auch zwei Aufnahmen vorgesehen sein, wie es in Figur 1 für das eckseitige Stützelement 5 angedeutet ist.

Nach Einführen des Bolzens 12 von der Unterseite der Bodenleiste 3 her in die entsprechende Aufnahme im jeweiligen Stützelement und nach entsprechendem Drehen des Bolzens erfolgt die Verspannung über dem Bayonett-Verschluss, so dass die Deckplatte 1 mit dem Bodenteil 3 zur Palette fest verbunden wird. Da für jedes Stützelement bzw. jeden Stützfuß mindestens ein Verschlussbolzen 12 vorgesehen ist, ergibt sich über den Umfang ein stabiler Verbund der Palette, wobei jedoch bei übermäßiger Belastung, etwa bei unsachgemäßer Gabelstaplerbetätigung insbesondere bei Verwendung eines Hubstaplers mit einem Radarmhub und einem Masthub, sicher eine Beschädigung der Deckplatte, der Bodenleiste 3 und der Stützelemente 5 vermieden wird, da dann vor einer Verformung dieser Bauteile zuerst die Bolzen an der Sollbruchstelle reißen. Somit können die Bauteile der Palette danach ohne Weiteres durch Einsetzen entsprechender Verschlussbolzen 12 wieder zur Transportpalette zusammengefügt werden.

In einer alternativen, hier jedoch nicht dargestellten Ausführungsform, ist der Bolzen 12 anstelle eines Bajonettverschlusses an seinem oberen Ende mit einem Schraubgewinde versehen und kann in eine entsprechende Schraubgewindeöffnung der Deckplatte 1 eingeschraubt werden. Auch dadurch werden Deckplatte 1 und Bodenteil 3 miteinander verspannt. Kommt es zu einer übermäßigen Belastung und zu einem Bruch eines Bolzens an der hierfür vorgesehenen Sollbruchstelle, dann kann der Bolzen ausgeschraubt und der Verbund der Palette durch einen weiteren Schraubbolzen bewerkstelligt werden.

Der aufgeweitete Bolzenabschnitt 13 ist, wie am besten aus den Figuren 2 und 3 hervorgeht, mit einer Innenwand und einer Außenwand versehen, die zwischen sich eine Ringkammer 27 bilden. In der Ringkammer 27 können Radialstege mit Abstand zueinander angeordnet sein und zwar insbesondere in Art von Rippen, die sich von der Innenwand zur Außenwand erstrecken und als Angriffsflächen für ein geeignetes Drehwerkzeug dienen können, so dass der Bolzen bequem mit Hilfe des Werkzeugs eingeschraubt und ausgeschraubt werden kann.

Figur 4 zeigt das obere Ende des Bajonett-Verschlusselements 11 in Zusammenwirkung mit der oberen Deckplatte 1. Deutlich sind zwei gegenüberliegende schraubgewindeartige Abschnitte 15 am Außenumfang des Bolzens 12 zu sehen, die mit entsprechender Steigung ausgebildet sind und mit den an der Deckplatte 1 ausgebildeten Schultern 21 zusammenwirken, so dass mit Drehen des Bolzens 12 in Schließrichtung die schraubgewindeartigen Vorsprünge 15 mit den Schultern verspannt werden und damit die Deckplatte 1 mit dem Bodenteil 3 verriegelt wird. Falls der Bolzen 12 in Gegenrichtung gedreht wird, erfolgt die Entriegelung.

Um allerdings zweckmäßiger Weise den Bolzen 12 in seiner Schließstellung selbst zu verriegeln, ist eine allgemein mit 30 gekennzeichnete Feststellsperre gemäß Figur 5 vorgesehen. In dem in Figur 5 dargestellten Ausführungsbeispiel ist diese am Kopfende des Verschlusselements 11 ausgebildet. Hierzu sind an der Stirnschulter 31 des aufgeweiteten Kopfteils 32 des Verschlusselements 11 über den Umfang verteilt angeordnete Sperrriegel 33 vorgesehen, die mit einer an der Palette ausgebildeten Verzahnung 34 zusammenwirken, die hier an einem Hülsenteil 35 des Bodenteils oder der Bodenleiste 3 ausgebildet ist, welcher Hülsenteil 35 den Bolzen 12 des Verschlusselements 11 aufnimmt. Die Riegel und die Verzahnung sind hierbei so ausgebildet, dass bei Drehung des Verschlusselements 11 in Schließstellung zur Verriegelung der Deckplatte mit dem Bodenteil oder der Bodenleiste vorzugsweise selbsttätig in Folge des Eingriffs der Riegel 33 in die Verzahnung 34 eine entgegen der Schließbewegung wirkende Sperre auftritt. Dies hat zur Folge, dass beim Schließen des Bajonettbolzens die Verrastung zwischen Deckplatte und Bodenteil bzw. Bodenleiste 3 bewerkstelligt, jedoch in umgekehrter Richtung der Bajonettverschluss blockiert und selbstständig nicht mehr gelöst werden kann.

Im dargestellten Ausführungsbeispiel sind hierzu die Riegel 33 mit einer Schrägflanke 36 versehen und weist die Verzahnung 34 über den Umfang verteilt eine vorzugsweise radial nach innen stehende Sperrschulter 37 auf, an der eine weitere Schrägfläche 38 anschließt. Bei Schließbewegung überfährt die Schrägfläche 36 des Riegels die Schrägfläche 38 der Verzahnung, wohingegen in entgegengesetzter Drehrichtung ein Öffnen des Bajonettverschlusses dadurch verhindert wird, dass die Riegelfläche an jedem Riegel 33 mit einer Sperrschulter 37 der Verzahnung 34 in Eingriff gelangt und damit ein Drehen in Entriegelungsstellung zum Zwecke des Öffnens des Bajonettverschlusses blockiert und verhindert wird. Anstelle der dargestellten Ausführungsform sind natürlich auch andere Ausführungsformen möglich. Beispielsweise würde an sich ein Riegel bereits genügen, jedoch sind mehrere über den Umfang verteilt angeordnete Riegel, insbesondere vier Riegel wie im dargestellten Ausführungsbeispiel zweckmäßig. Wahlweise könnte auch ein klinkenartiger Ratschenmechanismus verwendet werden.

## Patentansprüche

1. Transportpalette aus Kunststoff, mit einer eine Tragfläche (2) für die aufzunehmenden Güter bildenden Deckplatte (1) und einem Bodenteil (3) sowie Stützelementen (5) zwischen der Deckplatte (1) und dem Bodenteil (3), welche separat oder als Teil der Deckplatte (1) und/oder dem Bodenteil (3) gebildet sind und die Deckplatte und das Bodenteil mit Abstand zueinander verbinden und zwischen sich Öffnungen für den Eingriff von Hubelementen bilden, insbesondere für den Eingriff von Gabelzinken eines Gabelstaplers, wobei die Deckplatte (1) mit dem Bodenteil (3) durch Verschlussbolzen (12) verbunden ist, die jeweils mit einer Sollbruchstelle (25) ausgebildet sind, wobei jeweils mindestens ein Verschlussbolzen (12) jeweils in einem Stützelement (5) angeordnet ist, und wobei jeder Verschlussbolzen (12) als Spannelement ausgebildet ist, welcher die Deckplatte (1) und das Bodenteil (3) durch Verspannung miteinander verbindet,
**dadurch gekennzeichnet, dass** die Verschlussbolzen (12) als Bajonettbolzen mit bajonettartigen Eingriffsgliedern (15) oder als Schraubbolzen ausgebildet sind, die von unten her, also von der Unterseite des Bodenteils nach oben, eingeführt sind, wobei die Sollbruchstelle (25) am Verschlussbolzen (12) nahe an der, oder im Bereich der Deckplatte (1) ausgebildet ist, nämlich innerhalb einer hülsenartigen Aufnahmeöffnung (19) der oberen Deckplatte (1) bzw. eines Stützelementabschnitts (5a), das an der Unterseite der Deckplatte (1) angeformt ist und nach unten vorsteht.

2. Palette nach Anspruch 1,
**dadurch gekennzeichnet, dass**
die Sollbruchstelle (25) durch eine Nut, insbesondere eine V-förmige oder nutförmige Einkerbung gebildet ist, welche vorzugsweise am Außenumfang des Bolzens (12) vorgesehen ist.

3. Palette nach Anspruch 2,
**dadurch gekennzeichnet, dass**
sich die Nut bzw. Einkerbung über den gesamten Umfang des Verschlussbolzens (12) erstreckt.

4. Palette nach einem der vorhergehenden Ansprüche,
**dadurch gekennzeichnet, dass** der Verschlussbolzen (12) hohl ausgebildet ist.

5. Palette nach einem der vorhergehenden Ansprüche,
**dadurch gekennzeichnet, dass** der Verschlussbolzen (12) aus Kunststoff gebildet ist.

6. Palette nach einem der vorgehenden Ansprüche,
**dadurch gekennzeichnet, dass** der Verschlussbolzen (12) an einem Ende mit einem Bayonett-Verschlussteil (14) ausgebildet ist, d. h. mindestens einen schraubgewindeartigen Abschnitt (15), vorzugsweise zwei oder mehrere über den Bolzenumfang versetzte Schraubgewindeabschnitte (15) aufweist, und an seinem anderen Ende (13) aufgeweitet ist, wobei der Bayonett-Verschlussteil (14) mit mindestens einer komplementären Gegenfläche (21) an der Deckplatte (1) zur Bildung eines Bayonett-Verschlusses zusammenwirkt und das gegenüberliegende aufgeweitete Ende (13) des Bolzens an einer Anschlagschulter (23) des Bodenteils (3) anliegt, so dass mit Schließen des Bayonett-Verschlusses durch Drehen des Bolzens die Deckplatte (1) fest mit dem Bodenteil (3) verspannt wird.

7. Palette nach einem der Ansprüche 1 bis 5,
**dadurch gekennzeichnet, dass** der Verschlussbolzen (12) an einem Ende ein Schraubgewinde aufweist sowie an seinem anderen Ende (13) aufgeweitet ist, und dass an der Deckplatte (1) eine komplementäre Schrauböffnung für das Schraubgewinde am Bolzen (12) vorgesehen ist und das gegenüberliegende aufgeweitete Ende (13) des Bolzens an einer Anschlagschulter (23) des Bodenteils (3) anliegt, so dass mit Verschrauben des Schraubbolzens (12) die Deckplatte (1) fest mit dem Bodenteil (3) verspannt wird.

8. Palette nach Anspruch 6 oder 7,
**dadurch gekennzeichnet, dass**
die Verschlussbolzen (12) zwischen Aufweitung (13) und Bayonett-Verschlussteil (14) bzw. Schraubgewinde mit der Sollbruchstelle (25) versehen ist.

9. Palette nach einem der Ansprüche 6 bis 8,
**dadurch gekennzeichnet, dass**
der Verschlussbolzen (12) eine Aufweitung (13) in Art eines Bolzenabschnitts mit vergrößertem Durchmesser aufweist, welche als Eingriffsteil für ein Drehwerkzeug ausgebildet ist.

10. Palette nach Anspruch 9,
**dadurch gekennzeichnet, dass**
das Eingriffsteil durch eine oder mehrere Radialrippe(n) für den Angriff des Drehwerkzeugs ausgerüstet ist.

11. Palette nach einem der vorhergehenden Ansprüche,
**dadurch gekennzeichnet, dass**
der Verschlussbolzen (12) mit einer entgegen der Feststell- oder Schließbewegung des Verschlussbolzens (12) wirkenden, vorzugsweise selbsttätigen Feststellsperre (30) versehen ist.

12. Palette nach Anspruch 11,
**dadurch gekennzeichnet, dass**
die Feststellsperre mindestens einen am Bajonett-Bolzen vorgesehenen Riegel (33) aufweist, welcher mit einer an der Palette vorgesehenen Verzahnung (34) zusammenwirkt.

13. Palette nach Anspruch 12,
**dadurch gekennzeichnet, dass**
mindestens ein, vorzugsweise jedoch mehrere, insbesondere vorzugsweise vier den Umfang des Bajonett-Bolzens verteilt angeordnete Riegel (33) vorgesehen sind, die vorzugsweise an einer ringförmigen Stirnschulter (31) des Kopfteils (32) des Verschlusselements (11) vorgesehen sind und jeder Riegel (33) eine schräge Rampenfläche (36) aufweist und die Verzahnung mit einer Vielzahl von Sperrschultern (37) und Schrägflanken (38) versehen ist, derart, dass bei einer Drehung des Verschlusselements (11) im Sinne einer Entriegelung des Bajonett-Verschlusses der bzw. die Riegel (33) in Eingriff mit der bzw. den Sperrschultern (37) gelangen und damit ein Lösen des Verschlussbolzens (12) blockiert ist.

## Claims

1. A transport pallet made from plastic material comprising a cover plate (1) forming a support plate (2) for the goods to be received, and a base element (3) as well as support elements (5) between the cover plate (1) and the base element (3), wherein the support elements (5) are formed separately or as a part of the cover plate (1) and/or the base element (3) and connect the cover plate and the base element with one another at a distance from one another and form openings between one another for the engagement of lifting elements, in particular for the engagement of fork prongs of a forklift, wherein the cover plate (1) is connected with the base element (3) by closure bolts (12) which are respectively formed with a rated breaking point (25), wherein at least one respective closure bolt (12) is arranged in a respective support element (5), and wherein each closure bolt (12) is configured as a tension element connecting the cover plate (1) and the base element (3) with one another through tensioning,
**characterized in that**
the locking bolts (12) are configured as bayonet bolts with bayonet-like engagement elements (15) or as stud bolts which are inserted from below, i.e. from the bottom side of the base element to the top, wherein the rated breaking point (25) is configured proximal to or in a portion of the cover plate (1), i.e. within a sleeve-like receiving opening (19) of the upper cover plate (1) or a portion of the support element (5a), respectively, which is formed at the bottom side of the cover plate (1) and protrudes downwards.

2. The pallet according to claim 1,
**characterized in that**
the rated breaking point (25) is formed by a groove, in particular a V-shaped or groove-shaped notch, which is preferably provided at the outer circumference of the bolt (12).

3. The pallet according to claim 2,
**characterized in that**
the groove or notch extends along the complete circumference of the closure bolt (12).

4. The pallet according to one of the preceding claims,
**characterized in that**
the closure bolt (12) is configured hollow.

5. The pallet according to one of the preceding claims
**characterized in that**
the closure bolt (12) is made from plastic material.

6. The pallet according to one of the preceding claims
**characterized in that**
the closure bolt (12) is configured at one end with a bayonet closure element (14), i.e. it includes at least one screw thread shaped section (15), preferably two or more screw thread sections (15) distributed over the circumference of the bolt, and wherein the bolt is expanded at its other end (13), wherein the bayonet closure element (14) interacts with at least one complementary opposite surface (21) at the cover plate (1) for forming a bayonet closure and the opposite expanded end (13) of the bolt contacts a contact shoulder (23) of the bottom element (3) so that closing the bayonet closure by rotating the bolt firmly clamps the cover plate (1) to the base element (3)

7. The pallet according to one of the claims 1 to 5,
**characterized in that**
the closure bolt (12) has a screw thread at one end and is expanded at its other end (13), and that a complementary screw opening for the screw thread at the bolt (12) is provided at the cover plate (1) and that the opposite expanded end (13) of the bolt contacts a contact shoulder (23) of the base element (3) so that screwing in the threaded bolt (12) firmly clamps the cover plate (1) with the base element (3).

8. The pallet according to claim 6 or 7
**characterized in that**
the closure bolts (12) are provided with the rated breaking point (25) between the expansion (13) and the bayonet closure element (14) or screw thread, respectively.

9. The pallet according to one of the claims 6 through 8,
**characterized in that**
the closure bolt (12) has an expansion (13) configured in the kind of a bolt section with an enlarged diameter, which expansion is configured as an engagement element for a rotating tool.

10. The pallet according to claim 9,
**characterized in that**
the engagement element is configured with one or plural radial rib(s) for the engagement of the rotating tool.

11. The pallet according to one of the preceding claims
**characterized in that**
the closure bolt (12) is provided with a fixation lock (30) that is advantageously self acting and operates against a locking or closure movement of the closure bolt (12).

12. The pallet according to claim 11,
**characterized in that**
the fixation lock includes at least one bar (33) provided at the bayonet bolt, which bar interacts with a teething (34) provided at the pallet.

13. The pallet according to claim 12,
**characterized in that**
at least one, preferably plural, in particular preferably four bars (33) are provided that are distributed over the circumference of the bayonet bolt, which are preferably provided at an annular face shoulder (31) of the head element (32) of the closure element (11) and each locking bar (33) has a slanted ramp surface (36) and the teething is provided with a plurality of locking shoulders (37) and slanted flanks (38), so that the bar or bars (33) engage(s) the locking shoulder or shoulders (37) during a rotation of the closure element (11) in the sense of unlocking the bayonet closure so that a disengagement of the closure bolt (12) is blocked.

## Revendications

1. Palette de transport en matière plastique, comprenant une plaque de couverture (1) formant une surface porteuse (2) pour les marchandises à recevoir et une partie de fond (3) ainsi que des éléments de support (5) entre ladite plaque de couverture (1) et ladite partie de fond (3), qui sont formés séparément ou en tant que partie de la plaque de couverture (1) et/ou de la partie de fond (3) et relient la plaque de couverture et la partie de fond à distance l'une de l'autre et qui forment entre eux des ouvertures pour l'engagement d'éléments de levage, en particulier pour l'engagement de bras de fourche d'un chariot élévateur à fourche, dans laquelle la plaque de couverture (1) est reliée à la partie de fond (3) par des boulons de fermeture (12) réalisés chacun avec un point destiné à la rupture (25), dans laquelle respectivement au moins un boulon de fermeture (12) est disposé chacun dans un élément de support (5), et dans laquelle chaque boulon de fermeture (12) est réalisé en tant qu'élément de serrage qui relie entre elles par serrage la plaque de couverture (1) et la partie de fond (3), **caractérisée par le fait que** lesdits boulons de fermeture (12) sont réalisés en tant que boulons baïonnettes ayant des éléments d'engagement (15) de type baïonnette ou en tant que boulons filetés qui sont introduits d'en bas, donc depuis la face inférieure de la partie de fond vers le haut, ledit point destiné à la rupture (25) sur le boulon de fermeture (12) étant réalisé près ou au niveau de la plaque de couverture (1), à savoir à l'intérieur d'une ouverture de logement (19) de type douille de la plaque de couverture (1) supérieure ou bien d'une portion d'élément de support (5a) qui est surmoulée sur la face inférieure de la plaque de couverture (1) et fait saillie vers le bas.

2. Palette selon la revendication 1, **caractérisée par le fait que** le point destiné à la rupture (25) est formé par une rainure, en particulier par une entaille en forme de V ou de rainure qui, de préférence, est prévue sur la circonférence extérieure du boulon (12).

3. Palette selon la revendication 2, **caractérisée par le fait que** la rainure ou bien l'entaille s'étend sur l'ensemble de la circonférence du boulon de fermeture (12).

4. Palette selon l'une quelconque des revendications précédentes, **caractérisée par le fait que** le boulon de fermeture (12) est réalisé de façon creuse.

5. Palette selon l'une quelconque des revendications précédentes, **caractérisée par le fait que** le boulon de fermeture (12) est réalisé en matière plastique.

6. Palette selon l'une quelconque des revendications précédentes, **caractérisée par le fait que** le boulon de fermeture (12) est réalisé de manière à avoir une partie de fermeture à baïonnette (14) à une extrémité, c'est-à-dire présente au moins une portion de type filetage (15), de préférence deux ou plusieurs portions de filetage (15) décalées sur la circonférence du boulon, et à être évasé à son autre extrémité (13), dans laquelle ladite partie de fermeture à baïonnette (14) agit de concert avec au moins une contre-surface (21) complémentaire sur la plaque de couverture (1) pour former une fermeture à baïonnette, et l'extrémité (13) évasée opposée du boulon s'appuie sur un épaulement de butée (23) de la partie de fond (3) de sorte que, lorsque la fermeture à baïonnette est fermée en tournant le boulon, la plaque de couverture (1) est serrée de manière solide avec la partie de fond (3).

7. Palette selon l'une quelconque des revendications 1 à 5, **caractérisée par le fait que** le boulon de fermeture (12) présente un filetage à une extrémité et est évasé à son autre extrémité (13), et qu'un orifice fileté complémentaire pour le filetage sur le boulon (12) est prévu sur la plaque de couverture (1) et l'extrémité (13) évasée opposée du boulon s'appuie sur un épaulement de butée (23) de la partie de fond (3) de sorte que, en vissant le boulon fileté (12), la plaque de couverture (1) est serrée de manière solide avec la partie de fond (3).

8. Palette selon la revendication 6 ou 7, **caractérisée par le fait que** le boulon de fermeture (12) est pourvu du point destiné à la rupture (25) entre l'évasement (13) et la partie de fermeture à baïonnette (14) ou bien le filetage.

9. Palette selon l'une quelconque des revendications 6 à 8, **caractérisée par le fait que** le boulon de fermeture (12) présente un évasement (13) à la manière d'une portion de boulon à diamètre agrandi, qui est réalisé en tant que partie d'attaque pour un outil à tourner.

10. Palette selon la revendication 9, **caractérisée par le fait que** la partie d'attaque est équipée d'une ou de plusieurs nervure(s) radiale(s) pour l'application de l'outil à tourner.

11. Palette selon l'une quelconque des revendications précédentes, **caractérisée par le fait que** le boulon de fermeture (12) est pourvu d'un dispositif d'arrêt (30) agissant contre le mouvement de blocage ou de fermeture du boulon de fermeture (12), de préférence automatique.

12. Palette selon la revendication 11, **caractérisée par le fait que** ledit dispositif d'arrêt présente au moins un verrou (33) prévu sur le boulon baïonnette, qui agit de concert avec une denture (34) prévue sur la palette.

13. Palette selon la revendication 12, **caractérisée par le fait qu'**au moins un, mais de préférence plusieurs, en particulier de préférence quatre verrous (33) répartis sur la circonférence du boulon baïonnette sont prévus qui, de préférence, sont prévus sur un épaulement frontal (31) annulaire de la partie de tête (32) de l'élément de fermeture (11), et chaque verrou (33) présente une surface de rampe (36) en biais, et la denture est pourvue d'une pluralité d'épaulements d'arrêt (37) et de flancs obliques (38) de telle manière que, lors d'une rotation de l'élément de fermeture (11) dans le sens d'un déverrouillage de la fermeture à baïonnette, le ou bien les verrou(s) (33) vient ou bien viennent en prise avec le ou bien les épaulements d'arrêt (37) et que, ainsi, un desserrage du boulon de fermeture (12) est bloqué.
